# EUROPÄISCHE PATENTSCHRIFT

(11) **EP 2 288 282 B1**
(45) Veröffentlichungstag und Bekanntmachung des Hinweises auf die Patenterteilung: **10.06.2015**
(21) Anmeldenummer: 09741564.0
(22) Anmeldetag: 08.04.2009
(51) Int. Cl.: A47K 5/12

(54) **SPENDER FÜR EIN FLIESSFÄHIGES MEDIUM**
DISPENSER FOR A FLOWABLE MEDIUM
DISTRIBUTEUR DESTINÉ À UNE SUBSTANCE FLUIDE

(30) Priorität: 05.05.2008 AT 7052008
(43) Veröffentlichungstag der Anmeldung: 02.03.2011
(73) Patentinhaber: Hagleitner, Hans Georg, 5700 Zell am See (AT)
(72) Erfinder: Hagleitner, Hans Georg, 5700 Zell am See (AT)
(74) Vertreter: Torggler, Paul Norbert
(86) Internationale Anmeldenummer: PCT/AT2009/000139
(87) Internationale Veröffentlichungsnummer: WO 2009/135233

(56) Entgegenhaltungen:
- EP-A- 0 341 757
- US-A- 4 921 131
- US-A- 5 186 360
- US-A- 5 960 991
- US-A1- 2005 127 099
- US-B1- 6 189 163

## Beschreibung

Die Erfindung betrifft einen Spender für ein fließfähiges Medium, wie Seife, Schaumseife oder dergleichen, mit einer unterseitigen Austrittsöffnung, mit einem Sensor im Bereich der Austrittsöffnung, der bei Wahrnehmung einer Person ein elektrisches Signal abgibt, und mit einer elektrischen Pumpe, die durch das elektrische Signal des Sensors zur Abgabe einer Portion des Mediums durch die Austrittsöffnung veranlasst wird, wobei am Spender ein Schalter vorgesehen ist.

Seifenspender mit berührungsloser automatischer Seifenabgabe, sobald eine Person in die richtige Distanz zum Sensor kommt, haben den Nachteil, dass die Reinigung einer nahe darunter liegenden Fläche, beispielsweise eines Waschtisches oder dergleichen, Schwierigkeiten mit sich bringt, bzw. unmöglich wird, wenn die Annäherung an die zu reinigende Fläche zur Abgabe einer Portion Seife oder dergleichen führt.

Ein Spender der eingangs genannten Art ist aus der US-A 5960991 bekannt.

Ein weiterer Spender ist in US-A 5186360 beschrieben, der alle technischen Merkmale des einleitenden Teils des ersten Anspruchs enthält.

Die Erfindung hat es sich nun zur Aufgabe gestellt, hierfür eine Lösung zu finden und schlägt vor, dass nach einer Betätigung des Schalters eine ungestörte Bewegung einer Person unterhalb des Spenders bis zu einer Rückstellung des Schalters dadurch ermöglicht ist, dass das nächste Signal des Sensors zur Abgabe eines optischen oder akustischen Signals anstelle einer Portion des Mediums veranlasst.

Auf diese Weise lässt sich die Dosierpumpe, mittels der die Portion abgegeben werden würde, deaktivieren und es kann die beabsichtigte Maßnahme erfolgen ohne dass das Gerät Seife spuckt, wobei dies durch das Ersatzsignal hör- und/oder sichtbar ist. Ist die Maßnahme abgeschlossen, kann der Schalter wieder händisch rückgestellt werden. Bevorzugt ist ein einstellbarer Zeitgeber vorgesehen, der die Normalfunktion nach einer Zeit von beispielsweise 30 bis 40 Sekunden wiederherstellt.

Insbesondere in diesem Fall kann das Ersatzsignal hilfreich sein, wenn die Maßnahme nur wenige Sekunden gedauert hat und der nachfolgende, ahnungslose Benutzer noch innerhalb dieser Zeit eine Seifenabgabe auslösen möchte, da er dann entweder schon weiß, dass ein Folgeversuch kurz danach erfolgend sein wird, oder zu einem nächsten Versuch verleitet wird, der dann voraussichtlich schon erfolgreich ist. Die Anzeige kann beispielsweise an einem die Austrittsöffnung umgebenden beleuchtbaren oder blinkenden Ring vorgesehen sein. Es sind aber auch andere Möglichkeiten denkbar, zum Beispiel die Anzeige einer Leuchtschrift "Bitte warten" oder so ähnlich.

Der Schalter ist bevorzugt an der Unterseite des Spenders, insbesondere für einen Finger greifbar, in einer Vertiefung angeordnet und vorzugsweise als Taster ausgebildet. Um sicherzustellen, dass die Betätigung des Schalters nicht die Abgabe einer Portion Seife bewirkt, kann der Schalter mit ausreichendem Seitenabstand zum Sensor angeordnet sein, und/oder eine Reflexionslichtschranke, insbesondere mit Infrarotlicht vorgesehen werden, deren beider Sensorelemente Sender und Empfänger beidseitig der Austrittsöffnung angeordnet sind, sodass sie nur auf mittige Unterbrechung anspricht.

Nachstehend wird nun die Erfindung an Hand der Figur der beiliegenden Zeichnung beschrieben, die eine Schrägansicht eines Spenders für ein fließfähiges Medium von unten zeigt.

Der Spender 1 für Seife, Schaumseife, Handcreme oder dergleichen ist zur Wandmontage im Nahbereich eines Waschtisches oder dergleichen vorgesehen. An der Unterseite 5 weist er eine Austrittsöffnung 2 auf, die von einem von innen beleuchtbaren Ring 6 umgeben ist. Zu beiden Seiten der Austrittsöffnung 2 sind Sender und Empfänger einer Reflexionslichtschranke vorgesehen, die als Sensor 3 für die Erkennung einer sich annähernden Person dient und ein elektrisches Signal abgibt, das eine Pumpe zur Abgabe einer Portion veranlasst. Mit Abstand neben dem Sensor 3 ist ein Taster oder Schalter 4, insbesondere etwas vertieft, vorgesehen, der bevorzugt für eine einstellbare Zeitspanne ein in diesem Zeitraum erzeugtes Sensorsignal nicht zur Abgabe einer Portion des Mediums, sondern zu Abgabe eines optischen Signals am Ring 6 oder eines akustischen Signals veranlasst.

Dies ermöglicht nach Betätigung des Schalters 4 eine ungestörte Bewegung beispielsweise einer Reinigungsperson unterhalb des Spenders am Waschtisch oder dergleichen für beispielsweise 30 bis 40 Sekunden.

## Patentansprüche

1. Spender für ein fließfähiges Medium, wie Seife, Schaumseife oder dergleichen, mit einer unterseitigen Austrittsöffnung (2), mit einem Sensor (3) im Bereich der Austrittsöffnung (2), der bei Wahrnehmung einer Person ein elektrisches Signal abgibt, und mit einer elektrischen Pumpe, die durch das elektrische Signal des Sensors (3) zur Abgabe einer Portion des Mediums durch die Austrittsöffnung (2) veranlasst wird, wobei am Spender ein Schalter (4) vorgesehen ist, **dadurch gekennzeichnet, dass** nach einer Betätigung des Schalters (4) eine ungestörte Bewegung einer Person unterhalb des Spenders bis zu einer Rückstellung des Schalters (4) dadurch ermöglicht ist, dass das nächste Signal des Sensors (3) eine Abgabe eines optischen oder akustischen Signals anstelle einer Portion des Mediums veranlasst.

2. Spender nach Anspruch 1, **dadurch gekennzeichnet, dass** dem Schalter (4) ein einstellbarer Zeitgeber zugeordnet ist.

3. Spender nach Anspruch 1 oder 2, **dadurch gekennzeichnet, dass** der Schalter (4) an der Unterseite (5) des Spenders (1), vorzugsweise in einer Vertiefung angeordnet ist.

4. Spender nach Anspruch 3, **dadurch gekennzeichnet, dass** der Schalter (4) seitlich mit Abstand zum Sensor (3) angeordnet ist.

5. Spender nach einem der Ansprüche 1 bis 4, **dadurch gekennzeichnet, dass** der Sensor (3) durch eine Infrarot-Reflexionslichtschranke gebildet ist.

6. Spender nach einem der Ansprüche 1 bis 5, **dadurch gekennzeichnet, dass** zur Abgabe eines optischen Signals ein die Austrittsöffnung (2) umgebender beleuchtbarer Ring (6) vorgesehen ist.

## Claims

1. A dispenser for a flowable medium, such as soap, foam soap or the like, having an outlet opening (2) on the underside, having a sensor (3) in the region of the outlet opening (2), which sensor emits an electrical signal upon sensing a person, and having an electrical pump which is caused to dispense a portion of the medium through the outlet opening (2) as a result of the electrical signal from the sensor (3), a switch (4) being provided on the dispenser, **characterized in that** after operation of said switch (4) an undisturbed motion of a person below the dispenser is allowed by causing the next signal from the sensor (3) to emit an optical or acoustic signal instead of dispensing a portion of the medium.

2. The dispenser as claimed in claim 1, **characterized in that** an adjustable timer is associated with the switch (4).

3. The dispenser as claimed in claim 1 or 2, **characterized in that** the switch (4) is arranged on the underside (5) of the dispenser (1), preferably in a depression.

4. The dispenser as claimed in claim 3, **characterized in that** the switch (4) is arranged at a lateral distance from the sensor (3).

5. The dispenser as claimed in one of claims 1 to 4, **characterized in that** the sensor (3) is formed by an infrared reflection light barrier.

6. The dispenser as claimed in one of claims 1 to 5, **characterized in that**, in order to emit an optical signal, an illuminable ring (6) which surrounds the outlet opening (2) is provided.

## Revendications

1. Distributeur pour une substance fluide, telle que du savon, du savon mousse ou similaire, avec une ouverture de sortie sur la face inférieure (2), avec un capteur (3) dans la zone de l'ouverture de sortie (2), qui émet un signal électrique lors de la détection d'une personne, et avec une pompe électrique qui, du fait du signal électrique du capteur (3), est entraînée à délivrer une quantité du milieu par l'ouverture de sortie (2), dans lequel un commutateur (4) est prévu sur le distributeur, **caractérisé en ce qu'**après un actionnement du commutateur (4) un mouvement sans gêne d'une personne au-dessous du commutateur jusqu'à une remise à l'état initial du commutateur (4) est permis du fait que le signal suivant du capteur (3) occasionne une émission d'un signal optique ou acoustique au lieu d'une quantité du milieu.

2. Distributeur selon la revendication 1, **caractérisé en ce qu'**une minuterie réglable est affectée au commutateur (4).

3. Distributeur selon la revendication 1 ou 2, **caractérisé en ce que** le commutateur (4) est disposé sur la face inférieure (5) du distributeur (1), de préférence dans une cavité.

4. Distributeur selon la revendication 3, **caractérisé en ce que** le commutateur (4) est disposé latéralement à distance du capteur (3).

5. Distributeur selon l'une des revendications 1 à 4, **caractérisé en ce que** le capteur (3) est formé par un barrage photoélectrique de réflexion à infrarouge.

6. Distributeur selon l'une des revendications 1 à 5, **caractérisé en ce que** pour l'émission d'un signal optique, une bague pouvant être éclairée (6) entourant l'ouverture de sortie (2) est prévue.
